# EUROPÄISCHE PATENTSCHRIFT

(11) **EP 1 582 666 B1**
(45) Veröffentlichungstag und Bekanntmachung des Hinweises auf die Patenterteilung: **05.08.2009**
(21) Anmeldenummer: 05006189.4
(22) Anmeldetag: 22.03.2005
(51) Int. Cl.: E05B 65/08, E05B 17/04

(54) **Schliesssystem**
Locking system
Système de verrouillage

(30) Priorität: 30.03.2004 DE 102004016633
(43) Veröffentlichungstag der Anmeldung: 05.10.2005
(73) Patentinhaber: Neher Multiraum GmbH, 78665 Frittlingen (DE); Niederhoff & Dellenbusch GmbH & Co., 42579 Heiligenhaus (DE)
(72) Erfinder: Plesse, Volker, 78554 Aldingen (DE); Herranz, Pedro Manteca, 46047 Oberhausen (DE)
(74) Vertreter: Grundmann, Dirk

(56) Entgegenhaltungen:
- EP-A- 1 321 613
- EP-A1- 0 629 760
- AU-B2- 574 507
- FR-A- 2 751 365
- FR-A1- 2 744 163
- GB-A- 2 101 667
- GB-A- 2 189 543

## Beschreibung

Die Erfindung betrifft ein Schließsystem gemäß Gattungsbegriff des Anspruchs 1.

Ein derartiges Schließsystem ist aus der FR 2744163 vorbekannt. Bei dem dort vorbekannten Schließsystem treibt ein Zahnkranz eines Schließzylinders ein Untersetzungszahnrad an, welches einen Exzenternocken trägt, der in einen Schlitz eines Querriegels eingreift. Wird der Schließzylinder gedreht, so wird der in Horizontalrichtung geführte Riegel hin und her geschlossen.

Aus der FR 2751365 ist ein Treibstangenverschluss bekannt. In der Art eines Treibstockgetriebes treibt ein Zahnrad zwei gegenläufige Treibstangen an. Der Antrieb des Zahnrades erfolgt über ein Schließglied eines Schließzylinders.

Die EP 0629760 A1 beschreibt ebenfalls ein Treibstangenschloss. Auch hier sind zwei gegenläufig ausfahrbare Treibstangen vorgesehen. Außerdem besitzt dieses Schloss einen Vertikalriegel.

Die AU-B-47459/85 beschreibt einen Verschluss mit einem Hakenriegel, der an einem Schieber sitzt, der von einem Exzenternocken in Vertikalrichtung angetrieben wird.

Parallelschiebeanlagen umfassen vorzugsweise verglaste Profilrahmenelemente, die für variable Öffnungmöglichkeiten in einem Laufrahmen parallel gegeneinander verschiebbar sind. Dabei werden vor allem aus gestalterischen Gründen häufig schlanke Profilrahmen eingesetzt, welche aus Hohlkammerprofilschenkeln rechteckförmig zusammengesetzt sind. Beim Einsatz von handelsüblichen Schließzylindern mit rotierendem Schließbart müssen entsprechende Rotationsbereiche ausgefräst werden, was eine erhebliche Profilschwächung insbesondere gegen Windlasten nach sich zieht. Soweit der Wunsch nach einer beidseitigen Abschließbarkeit besteht, ist in der Regel aufgrund der Schließzylinderlänge bei hinreichender Schließzahl eine freie Verschiebbarkeit der Schiebeelemente nicht mehr gegeben.

Ausgehend hiervon liegt der Erfindung die Aufgabe zugrunde, die im Stand der Technik aufgetretenen Probleme zu vermeiden und ein Schließsystem der eingangs angegebenen Art dahingehend zu verbessern, dass auch bei schmalen Einbaukammern die gewünschte Funktion gewährleistet ist und eine insbesondere beidseitige Abschließbarkeit in verschiedenen Schließstellungen ermöglicht wird.

Zur Lösung dieser Aufgabe wird die im Patentanspruch 1 angegebene Erfindung vorgeschlagen. Vorteilhafte Ausgestaltungen und Weiterbildungen der Erfindung ergeben sich aus den abhängigen Ansprüchen.

Die Erfindung geht von dem Gedanken aus, eine antreibende Rotationsbewegung in einem schmalen Kanal in eine translatorische Schließbewegung umzusetzen. Dementsprechend wird erfindungsgemäß vorgeschlagen, dass das Zahnradgetriebe über einen kurvengesteuerten Hubschieber mit dem Schließelement gekoppelt ist, wobei der linear bewegliche Hubschieber eine Ausnehmung als Steuerkurve für den Eingriff eines getriebeseitigen Eingriffsglieds aufweist. Dadurch ist eine Bewegungssteuerung mit geringer seitlicher Ausladung bezüglich des Schließzylinders möglich, ohne dass für eine Selbsthaltung nachteilige Zahngestänge eingesetzt werden müssten.

Vorteilhafterweise ist der Hubschieber in einer gegenüber der Mittelebene des Schließzylinders parallel versetzten Schieberebene angeordnet, so dass der Einbaubereich über den Schließstiften des Schließzylinders für die Schließbewegung genutzt werden kann.

Speziell bei Rahmenelementen aus Hohlprofilen ist es vorteilhaft, wenn die Einbaukammer durch mindestens einen Profilquerdurchbruch gebildet ist und der Hubschieber im Bereich eines Profilkanals angeordnet ist.

Zur Ermöglichung einer beidseitigen Abschließbarkeit ist es von Vorteil, wenn der Schließzylinder bezüglich der Profilmitte des Profilrahmenelements asymmetrisch angeordnet ist, wobei eine Stirnseite des Schließzylinders für eine freie Verschiebbarkeit des Profilrahmenelements bündig mit einer Rahmenbreitseite abschließen sollte.

Eine weitere vorteilhafte Ausführung sieht vor, dass das Zahnradgetriebe eine zur Erhöhung des durch die Schlüsseldrehung aufgebrachten Drehmoments ausgebildete Getriebeübersetzung besitzt.

Für eine möglichst kompakte Bauform ist es vorteilhaft, wenn der Schließzylinder ein mit einem vorzugsweise kleineren Zahnrad des Zahnradgetriebes kämmendes Schließzylinder-Zahnrad anstelle eines Schließbarts aufweist.

Für den Einbau in enge Profilkammern bzw. Verkantungsräume ist es günstig, wenn das Zahnradgetriebe mindestens eine Zahnradpaarung für eine seitlich versetzte Bewegungsübertragung senkrecht zur Hubrichtung des Hubschiebers aufweist.

Vorteilhafterweise besteht das Zahnradgetriebe aus einer Mehrzahl, vorzugsweise vier Zahnrädern mit einander parallelen Radachsen.

Zur Aufnahme äußerer Krafteinwirkung ist es von Vorteil, wenn der Hubschieber durch eine in einer Linearführung des Gehäuses gegen Querverschiebung gesicherte Schieberplatte gebildet ist.

Für eine flexible Schließart ist es günstig, wenn der Hubschieber durch Wenden um eine Vertikalachse wahlweise in zwei Orientierungen, in denen das Eingriffsglied von verschiedenen Seiten her in den Steuerdurchbruch eingreift, in das Gehäuse einsetzbar ist. Eine weitere Verbesserung in dieser Hinsicht wird dadurch erreicht, dass das Schließelement vorzugsweise über eine Schraubverbindung wahlweise in beiden Richtungen einer senkrecht zur Hubrichtung des Hubschiebers verlaufenden Schließachse ausrichtbar ist. Zur Anpassung an gegebene Einbauverhältnisse ist es auch vorteilhaft, wenn das Schließelement in einer vorzugsweise feinverzahnten Aufnahme des Hubschiebers quer zur Hubrichtung verstellbar angeordnet ist. Eine bevorzugte Ausgestaltung sieht vor, dass das Schließelement durch eine an dem Hubschieber quer abstehende, zum Hintergreifen einer Schließkante ausgebildete Schließzunge gebildet ist.

Hierbei kann die Schließzunge zwei nach entgegengesetzten Richtungen weisende Schließhaken zum Hintergreifen einer Schließkante aufweisen.

Eine zusätzlicher Sicherheitsgewinn wird dadurch erreicht dass der Hubschieber gegebenenfalls über Adapter mit einem Schließgestänge für eine Mehrfachverriegelung in einem vertikalen und/oder horizontalen Schließbereich gekoppelt ist.

Eine weitere bevorzugte Ausgestaltung sieht vor, dass die mit ihrem umlaufenden Begrenzungsrand die Steuerkurve bildende Ausnehmung einen Vorsprung als Anschlag für das Eingriffsglied aufweist, wobei die Seitenflanken des Vorsprungs jeweils eine mit einer Abziehstellung des Schlüssels korrespondierende Anschlagstellung des Eingriffsglieds definieren.

Vorteilhafterweise ist die Steuerkurve durch ein quer zur Hubrichtung des Hubschiebers verlaufendes ovales Langloch gebildet, welches an seinen Längsseiten mit jeweils einer muldenartigen Vertiefung versehen. Hierbei kann das Eingriffsglied durch einen an einem Zahnrad stirnseitig abstehenden Steuerzapfen gebildet sein, welcher mantelseitig den Begrenzungsrand der Ausnehmung bei der Schließbewegung abfährt.

Um eine Selbsthaltung zu ermöglichen, ist der Steuerzapfen in einer Anschlagstellung in der Steuerkurve in einer Mittelebene des Zahnrads angeordnet. Hierbei ist es auch günstig, wenn die Steuerkurve ausgehend von einer Anschlagstellung des Eingriffsglieds eine in Hubrichtung ansteigende Anlaufflanke bildet.

Vorteilhafterweise beträgt der von dem Eingriffsglied bei einer Schlüsseldrehung um 360° durchlaufene Winkelbereich weniger als 250°, vorzugsweise etwa 200°. Es versteht sich, dass bei einer geringeren Schlüsseldrehung als 360° der Winkelbereich des Eingriffsglieds im entsprechenden Verhältnis abnimmt.

Eine weitere Variante der Erfindung sieht vor, dass das Schließelement in einer geschlossenen und mindestens einer offenen Schiebestellung des Profilrahmenelements in jeweils einer zugeordnete Schließöffnung einer oberen Laufschiene der Parallelschiebeanlage verriegelbar ist. Hierfür ist es von Vorteil, wenn das Schließelement durch das freie Ende einer in Richtung des Schließhubs geführten Schließstange gebildet ist.

Im Folgenden wird die Erfindung anhand eines in der Zeichnung schematisch dargestellten Ausführungsbeispiels näher erläutert. Es zeigen:
- Fig. 1: ein Schließsystem in einer Parallelschiebeanlage in einer Seitenansicht;
- Fig. 2: das in einen Profilabschnitt eines Schieberahmens einsetzbare Schließsystem in einer perspektivischen Explosionsdarstellung;
- Fig. 3: einen Vertikalschnitt des eingebauten Schließsystems entsprechend Fig. 2;
- Fig. 4 und 5: einen kurvengesteuerten Hubschieber des Schließsystems in der Schließ- und Offenstellung in einer ausschnittsweisen Ansicht;
- Fig. 6: eine alternative Anordnung des Hubschiebers in einer Fig. 4 entsprechenden Darstellung; und
- Fig. 7: eine durch eine Ausnehmung des Hubschiebers gebildete Steuerkurve in einer ausschnittsweisen Vergrößerung der Fig. 4.

Das in der Zeichnung dargestellte Schließsystem besteht im wesentlichen aus einem Gehäuse 12, einem darin angeordneten Schließzylinder 14, einem durch den Schließzylinder angetriebenen Zahnradgetriebe 16 und einem mit dem Zahnradgetriebe gekoppelten kurvengesteuerten Hubschieber 18 mit Schließelement 20.

Wie aus Fig. 1 ersichtlich, besteht die für den Einsatz des Schließsystems vorgesehene Parallelschiebeanlage 10 aus einem feststehenden Rahmen 22, in welchem mehrere Profilrahmenelemente bzw. Schiebeflügel 24 parallel gegeneinander verschiebbar sind, um beispielsweise eine Terrasse oder einen Balkon eines Gebäudes variabel durch eine Verglasung zu schützen. Der Festrahmen 22 weist eine obere und untere Laufschiene 26, 28 auf, in denen ein abgebrochen gezeigtes Schiebeelement 24 in einer Schließstellung und in der gezeigten Spaltstellung durch das Schließsystem verriegelbar ist. Zugleich soll die freie Verschiebbarkeit des Schiebeelements 24 gegenüber weiteren parallel geführten Rahmenelementen erhalten bleiben, ohne dass das Schließsystem eine Störkontur bildet.

Zu diesem Zweck ist das Schließsystem gemäß Fig. 2 in eine Einbaukammer 30 eines vertikalen Profilabschnitts 32 des Schiebeelements 24 einsetzbar. Das Rahmenprofil 32 weist einen durchgehenden Profilkanal 34 auf, der durch Seitenwände 36, 38 und senkrecht zur Rahmenebene verlaufende Profilstege 40, 42 begrenzt ist. Die äußere Seitenwand 38 ist doppelwandig ausgeführt, um auftretende Belastungen beispielsweise bei Windeinwirkung sicher aufnehmen zu können. Der innere Profilsteg 42 begrenzt eine Aufnahmenut 44 zum Einsetzen einer nicht gezeigten Verglasung. Der gegenüberliegende Steg 40 ist mit einem Schlitz 46 für den Durchgriff des Schließelements 20 versehen.

Der für eine beidseitige Abschließbarkeit durch zwei Zylinderabschnitte 48, 50 gebildete Schließzylinder 14 ist zusammen mit dem Zahnradgetriebe 16 in das Gehäuse 12 einsetzbar. Das Zahnradgetriebe 16 umfasst ein Schließzylinder-Zahnrad 52, ein kleines Zahnrad 54, ein doppelstöckiges Zahnrad 56 und eine Steuerzahnrad 58, das mit einem stirnseitig abstehenden Steuerzapfen 60 versehen ist.

Zur Vormontage lässt sich der Hubschieber bzw. die Schieberplatte 18 durch eine Schaftschraube 62 in einem Langloch 64 linear beweglich in dem Gehäuse 12 sichern. Die Schieberplatte 18 bildet dabei zugleich einen Deckel für das Zahnradgetriebe 16. Die Fixierung des Schließelements 20 in einer gewünschten Querposition in der Feinverzahnung 66 der Schieberplatte 18 ermöglicht eine weitere Langlochschraubverbindung 68, 70. Im eingebauten Zustand wird das Gehäuse 12 mittels zwei Verbindungsschrauben 72 durch die seitlichen Durchbrüche der Einbaukammer 30 hindurch mit einem Gehäusedeckel 74 zentrierend eingeklemmt bzw. befestigt. Hierbei sind auf der Außenseite des Deckels 74 und damit auf der Angriffsseite von außen keine Verschraubungen zu sehen bzw. direkt zugänglich.

Mindestens eine Rippe 76 des Deckels 74 dient dabei als zusätzliche Sicherung der Schieberplatte 18 gegen einwirkende Horizontalkräfte. Wie nachstehend noch näher erläutert, weist die Schieberplatte 18 einen Durchbruch 78 als Steuerkurve für den Eingriff des Steuerzapfens 60 auf. Dadurch kann die Zahnraddrehung in einen vertikalen Schließhub umgesetzt werden.

Wie in Fig. 3 gezeigt, schließt der Gehäusedeckel 74 im eingebauten Zustand im Wesentlichen bündig mit dem inneren Schließzylinderabschnitt 48 und der inneren Seitenwand 36 des Schiebeelements 24 ab, so dass die freie Verschiebbarkeit gegenüber parallelen Schiebeelementen gewährleistet ist. Aufgrund der vorgegebenen Schließzahl des Schließzylinders 14 ist dessen Gesamtlänge größer als die Profilbreite des Schiebeelements 24, so dass der gehäuseseitige Zylinderabschnitt 50 nach außen vorspringt. Entsprechend ist die Mittelebene des Schließzylinders 14 und somit auch das Schließzylinder-Zahnrad 52 aus der Profilmitte heraus in Richtung der Doppelwand 38 versetzt. Um dennoch den Freiraum des Profilkanals 34 für die Hubschieberbewegung nutzen zu können, ist das Zahnradgetriebe 16 für eine seitlich versetzte Bewegungsübertragung in Richtung der Profilmitte ausgebildet. Die Schieberplatte 18 ist somit gegenüber der Mittelebene des Schließzylinders 14 von dem inneren Teil 38' der Seitenwand 38 weg versetzt, ohne dass die Zahl der Schließstifte der Schließzylinder 48, 50 verringert werden müsste.

Wichtig bei der Auslegung des Zahnradgetriebes 16 ist es weiterhin, die erforderlichen Drehmomente für die Schieberbewegung so zu übersetzen, dass selbst bei größerer Krafteinwirkung beispielsweise durch Reibung im Bereich des Schließelements 20 ein Abbrechen des Schlüssels vermieden wird.

Zu den genannten Zwecken ist das Schließzylinder-Zahnrad 52 mit dem kleineren Zahnrad 54 gekoppelt, welches eine große Zahnbreite besitzt. Dieses kämmt wiederum mit dem doppelstöckigen Zahnrad 56, das mit seinem größeren Zahnkranz gehäuseseitig auf der gleichen Ebene liegt. Der vorspringende kleinere Zahnkranz des Zahnrads 56 kämmt mit dem Steuerzahnrad 58. Dieses Zahnrad greift mit seinem der Schieberplatte 18 zugewandten Steuerzapfen 60 in den Durchbruch 78 ein, so dass bei einer Umdrehung dessen Randkontur 80 als Steuerkurve abgetastet wird, wobei eine Umwandlung der Drehbewegung in eine lineare Abtriebs- bzw. Hubbewegung nach einem vorgegebenen Hubprofil erfolgt.

Die Schieberplatte 18 wird durch mehrere Anlageflächen in dem Gehäuse 12 in Hubrichtung geführt. In der Rahmenebene senkrecht dazu dienen verschiedene Dome 82, 84 des Gehäuses 12 als Anschlag. Da somit das Gehäuse 12 durch die Schieberplatte 18 sämtliche Querkräfte aufnimmt, lässt die Steuerkurve 80 nur eine vorgegebene Drehung zu, wie es nachstehend erläutert wird.

Gemäß Fig. 4 und 5 weist die Steuerkurve 80 einen Vorsprung 88 als Anschlag für den Steuerzapfen 60 auf, wobei die Seitenflanken des Vorsprungs 88 jeweils eine mit einer Abziehstellung des Schlüssels korrespondierende Anschlagstellung definieren. Bei einer Schlüsselumdrehung um 360° durchläuft somit der Steuerzapfen 60 durch das Übersetzungsverhältnis des Zahnradgetriebes 16 einen Winkelbereich von 206°. Aus der in Fig. 4 gezeigten Anschlagstellung ist eine Drehung des Steuerzapfens 60 nur im Gegenuhrzeigersinn (Pfeil 90) möglich, so dass das Schließelement 20 nach unten öffnet, während umgekehrt aus der unteren Anschlagstellung nach Fig. 5 eine Drehung nur im Uhrzeigersinn möglich ist. Der Steuerzapfen 60 befindet sich dabei in einer vertikalen Mittelebene des Steuerzahnrads 58. In den jeweilige Anschlagstellungen des Steuerzapfens 60 werden von außen über das Schließelement 20 auf die Schieberplatte 18 wirkende Kräfte durch das Gehäuse 12 aufgenommen. Auf diese Weise wird ein weiteres Verdrehen des Steuerzahnrades 58 und somit ein Abscheren der Zähne verhindert. Dadurch ist auch gewährleistet, dass der Schließzylinder 40 mit seinen Schließstiften nicht beschädigt wird.

Wie aus Fig. 6 ersichtlich, lässt sich die Schieberplatte 18 durch Wenden bzw. Umklappen um eine Vertikalachse in einer spiegelsymmetrischen Orientierung in das Gehäuse 12 einsetzen. Somit ist ohne Demontage des Zahnradgetriebes 16 eine Umstellung der Schließrichtung möglich. Weiterhin ist das Schließelement 20 in der Aufnahme 66 der Schieberplatte 18 in beiden Richtungen senkrecht zur Hubrichtung mittels Schraubverbindung 70 fixierbar. Auf diese Weise kann das Schließelement 20 sowohl links- und rechtsseitig als auch nach oben und unten gegenüber einer Schließkante 92 öffnend eingesetzt werden. Zweckmäßig ist das Schließelement durch eine quer abstehende Schließzunge 20 gebildet, welche zwei nach entgegengesetzten Richtungen weisende Schließhaken 94 aufweist.

Die in Fig. 7 vergrößert gezeigte Steuerkurve 80 ist als Durchbruch der Schieberplatte 18 durch ein ovales Langloch 96 gebildet, welches senkrecht zur Hubrichtung verläuft und an seinen Längsseiten mit jeweils einer muldenartigen Vertiefung 98, 100 versehen ist. Diese Vertiefungen bilden ausgehend von den Anschlagstellungen des Steuerzapfens 60 eine in Hubrichtung ansteigende Anlaufflanke, so dass ein ungewolltes Weiterdrehen des Steuerzahnrades 58 durch äußere Schieberkräfte verhindert wird. Zudem wird durch die Konturen 98, 100 ein überwiegend gleich bleibendes Drehmoment während der gesamten Hubbewegung der Schieberplatte 18 gewährleistet.

Für eine variable Schließfunktion in der Verschiebeanlage 10 ist der Hubschieber 18 an seinem oberen Ende mit einem Adapterstück 102 versehen (Fig. 2). Daran kann ein Schließgestänge mit mehreren im vertikalen Abstand voneinander befindlichen Schließelementen 20, 20' angebracht werden, so dass eine Mehrpunktverriegelung entsprechend Fig. 1 möglich ist. Das Schließgestänge kann auch eine Schließstange 104 umfassen, die mit ihrem freien Ende nach oben gegen die obere Laufschiene 26 wirkt. Dort sind zwei oder mehr Schließöffnungen 106, 108 in horizontalem Abstand voneinander angeordnet. Dadurch lässt sich neben einer geschlossenen Stellung des Schieberahmens 24 entsprechend der Schließöffnung 106 mindestens noch eine offene Spaltstellung entsprechend der Öffnung 108 wie dargestellt verriegeln, so dass eine gegen Einbruch gesicherte Spaltlüftung durch den freien Bereich 110 möglich ist.

## Patentansprüche

1. Schließsystem, insbesondere für aus Profilrahmenelementen (24) gebildete Parallelschieberanlagen (10) mit einem in eine Einbaukammer (30) einsetzbaren Gehäuse (12), einem darin angeordneten, vorzugsweise beidseitig abschließbaren Schließzylinder (14) und einem durch Schlüsseldrehung des Schließzylinders angetriebenen Zahnradgetriebe (16) zur Betätigung mindestens eines Schließelementes (20), wobei das Zahnradgetriebe (16) über einen kurvengesteuerten Schieber (18) mit dem Schließelement (20) gekoppelt ist, und zwei Anschlagstellungen definiert sind, die jeweils mit einer Abziehstellung des Schlüssels korrespondieren, wobei der linearbewegliche Schieber (18) eine Ausnehmung (78) mit einem umlaufenden Begrenzungsrand als Steuerkurve (80) für den Eingriff eines getriebeseitigen Eingriffsgliedes (60) aufweist, **dadurch gekennzeichnet, dass** der Schieber ein Hubschieber (18) ist, und dass der umlaufende Begrenzungsrand einen Vorsprung (88) aufweist, dessen Seitenflanken die Anschläge ausbilden.

2. Schließsystem nach Anspruch 1, **dadurch gekennzeichnet, dass** der Hubschieber (18) in einer gegenüber der Mittelebene des Schlleßzylinders (14) parallel versetzten Schieberebene angeordnet ist.

3. Profilrahmenelement mit einem Schließsystem nach Anspruch 1 oder 2, **dadurch gekennzeichnet, dass** die Einbaukammer (30) durch mindestens einen Querdurchbruch eines Profilrahmenelements (32) gebildet ist, und dass der Hubschieber (18) im Bereich eines Profilkanals (34) des Profilrahmenelements (32) angeordnet ist.

4. Profilrahmenelement mit einem Schließsystem nach einem der Ansprüche 1 bis 3, **dadurch gekennzeichnet, dass** der Schließzylinder (14) bezüglich der Profilmitte eines Profilrahmenelements (32) asymmetrisch angeordnet ist, wobei eine Stirnseite des Schließzylinders (14) für eine freie Verschiebbarkeit des Profilrahmenelements (32) bündig mit einer Rahmenbreitseite (36) abschließt.

5. Schließsystem nach einem der Ansprüche 1 bis 4, **dadurch gekennzeichnet, dass** das Zahnradgetriebe (16) eine zur Erhöhung des durch die Schlüsseldrehung aufgebrachten Drehmoments ausgebildete Getriebeübersetzung besitzt.

6. Schließsystem nach einem der Ansprüche 1 bis 5, **dadurch gekennzeichnet, dass** der Schließzylinder (14) ein mit einem vorzugsweise kleineren Zahnrad (54) des Zahnradgetriebes (16) kämmendes Schließzylinder-Zahnrad (52) anstelle eines Schließbarts aufweist.

7. Schließsystem nach einem der Ansprüche 1 bis 6, **dadurch gekennzeichnet, dass** das Zahnradgetriebe (16) mindestens eine Zahnradpaarung (56, 58) für eine seitlich versetzte Bewegungsübertragung senkrecht zur Hubrichtung des Hubschiebers (18) aufweist.

8. Schließsystem nach einem der Ansprüche 1 bis 7, **dadurch gekennzeichnet, dass** das Zahnradgetriebe (16) aus einer Mehrzahl, vorzugsweise vier Zahnrädern (52, 54, 56, 58) mit einander parallelen Radachsen besteht.

9. Schließsystem nach einem der Ansprüche 1 bis 8, **dadurch gekennzeichnet, dass** der Hubschieber durch eine in einer Linearführung des Gehäuses (12) gegen Querverschiebung gesicherte Schieberplatte (18) gebildet ist.

10. Schließsystem nach einem der Ansprüche 1 bis 9, **dadurch gekennzeichnet, dass** der Hubschieber (18) durch Wenden um eine Vertikalachse wahlweise in zwei Orientierungen, in denen das Eingriffsglied (60) von verschiedenen Seiten her in die Ausnehmung (78) eingreift, in das Gehäuse (12) einsetzbar ist.

11. Schließsystem nach einem der Ansprüche 1 bis 10, **dadurch gekennzeichnet, dass** das Schließelement (20) vorzugsweise über eine Schraubverbindung (62, 68) wahlweise in beiden Richtungen einer senkrecht zur Hubrichtung des Hubschiebers (18) verlaufenden Schließachse ausrichtbar ist.

12. Schließsystem nach einem der Ansprüche 1 bis 11, **dadurch gekennzeichnet, dass** das Schließelement (20) in einer vorzugsweise feinverzahnten Aufnahme (66) des Hubschiebers (18) quer zur Hubrichtung verstellbar angeordnet ist.

13. Schließsystem nach einem der Ansprüche 1 bis 12, **dadurch gekennzeichnet, dass** das Schließelement durch eine an dem Hubschieber (18) quer abstehende, zum Hintergreifen einer Schließkante (92) ausgebildete Schließzunge (20) gebildet ist.

14. Schließsystem nach Anspruch 13, **dadurch gekennzeichnet, dass** die Schließzunge (20) zwei nach entgegengesetzten Richtungen weisende Schließhaken (94) zum Hintergreifen einer Schließkante (92) aufweist.

15. Schließsystem nach einem der Ansprüche 1 bis 14, **dadurch gekennzeichnet, dass** der Hubschieber (18) gegebenenfalls über Adapter (102) mit einem Schließgestänge (104) für eine Mehrfachverriegelung in einem vertikalen und/oder horizontalen Schließbereich gekoppelt ist.

16. Schließsystem nach einem der Ansprüche 1 bis 15, **dadurch gekennzeichnet, dass** die Steuerkurve (80) durch ein quer zur Hubrichtung des Hubschiebers (18) verlaufendes ovales Langloch (96) gebildet ist, welches an seinen Längsseiten mit jeweils einer muldenartigen Vertiefung (98, 100) versehen ist

17. Schließsystem nach einem der Ansprüche 1 bis 16, **dadurch gekennzeichnet, dass** das Eingriffsglied (60) durch einen an einem Zahnrad (58) stirn-seitig abstehenden Steuerzapfen gebildet ist, welcher mantelseitig den Begrenzungsrand (80) der Ausnehmung (78) bei der Schließbewegung abfährt.

18. Schließsystem nach Anspruch 17, **dadurch gekennzeichnet, dass** der Steuerzapfen (60) in einer Anschlagstellung in der Steuerkurve (80) in einer vertikalen Mittelebene des Zahnrads (58) angeordnet ist.

19. Schließsystem nach einem der Ansprüche 1 bis 18, **dadurch gekennzeichnet, dass** die Steuerkurve (80) ausgehend von einer Anschlagstellung des Eingriffsglieds (60) eine in Hubrichtung ansteigende Anlaufflanke (100) bildet.

20. Schließsystem nach einem der Ansprüche 1 bis 19, **dadurch gekennzeichnet, dass** der von dem Eingriffsglied (60) bei einer Schlüsseldrehung um 360° durchlaufene Winkelbereich weniger als 250°, vorzugsweise etwa 200° beträgt.

21. Parallelschiebeanlage (10) bestehend aus mindestens einem Profilrahmenelement mit einem Schließsystem nach einem der vorhergehenden Ansprüche, **dadurch gekennzeichnet, dass** ein Schließelement (20) in einer geschlossenen und mindestens einer offenen Schiebestellung des Profilrahmenelementes (24) in jeweils einer zugeordneten Schließöffnung (106, 108) einer oberen Laufschiene (26) der Parallelschiebeanlage (10) verriegelbar ist.

22. Parallelschiebeanlage gemäß Anspruch 21, **dadurch gekennzeichnet, dass** das Schließelement (20) durch das freie Ende einer in Richtung des Schließhubs des Hubschiebers (18) gerührten Schließstange (104) gebildet ist.

## Claims

1. A locking system, in particular for parallel slide assemblies (10) which are formed from frame-section members (24) and have a housing (12) that can be inserted into a mounting chamber (30), a locking cylinder (14) that is located in the housing and can preferably be locked from both sides, and a gear drive (16) for actuation of at least one locking member (20), the gear drive being driven by rotation of a key for the locking cylinder, the gear drive (16) being coupled to the locking member (20) byway of a cam-controlled slide (18), and two stop positions being defined, each of which corresponds to a withdrawal position of the key, the linearly moveable slide (18) having a cut-out (78) that has a peripheral boundary edge as a control cam (80) for engagement by an engaging member (60) of the drive, **characterised in that** the slide is a lift slide (18) and **in that** the peripheral boundary edge has a jutting-in portion (88), side flanks of which form the stops.

2. A locking system according to Claim 1, **characterised in that** the lift slide (18) is located in a slide plane which is displaced parallel relative to the central plane of the locking cylinder (14).

3. A frame-section member having a locking system according to Claim 1 or 2, **characterised in that** the mounting chamber (30) is formed by at least one transverse opening in a frame-section member (32) and **in that** the lift slide (18) is located in the region of a section channel (34) of the frame-section member (32).

4. A frame-section member having a locking system according to any of Claims 1 to 3, **characterised in that** the locking cylinder (14) is located asymmetrically with respect to the centre of the section of a frame member (32), an end face of the locking cylinder (14) ending flush with a wide side of the frame for free displaceability of the frame-section member (32).

5. A locking system according to any of Claims 1 to 4, **characterised in that** the gear drive (16) has a gear ratio formed to raise the turning moment applied by rotation of the key.

6. A locking system according to any of Claims 1 to 5, **characterised in that** the locking cylinder (14) has, instead of a locking bit, a locking-cylinder-gear (52) which meshes with a preferably smaller gear (54) of the gear drive (16).

7. A locking system according to any of Claims 1 to 6, **characterised in that** the gear drive (16) has at least one pair of gears (56, 58) for a laterally displaced transfer of movement perpendicular to the direction of travel of the lift slide (18).

8. A locking system according to any of Claims 1 to 7, **characterised in that** the gear drive (16) consists of a multiplicity of gears (52, 54, 56, 58), preferably four, with gearwheel axes that are parallel to one another.

9. A locking system according to any of Claims 1 to 8, **characterised in that** the lift slide is formed by a slide plate (18) which is secured, against transverse displacement, in a linear guide of the housing (12).

10. A locking system according to any of Claims 1 to 9, **characterised in that** the lift slide (18) can be inserted into the housing (12) by selectively turning it about a vertical axis into two orientations in which the engagement member (60) engages in the cut-out (78) from different sides.

11. A locking system according to any of Claims 1 to 10, **characterised in that** the locking member (20) can be aligned preferably by way of a screw connection (62, 68) selectively in both of the directions of a locking axis that runs perpendicular to the direction of travel of the lift slide (18).

12. A locking system according to any of Claims 1 to 11, **characterised in that** the locking member (20) is mounted in a preferably fine-toothed receiver (66) of the lift slide (18), the manner of mounting being adjustable transversely to the direction of travel of the lift slide.

13. A locking system according to any of Claims 1 to 12, **characterised in that** the locking member is formed by a locking tongue (20) that projects transversely on the lift slide (18) and is configured to engage behind a locking edge (92).

14. A locking system according to Claim 13, **characterised in that** the locking tongue (20) has two locking hooks (94) extending in opposite directions for engaging behind a locking edge (92).

15. A locking system according to any of Claims 1 to 14, **characterised in that** the lift slide (18) is coupled, optionally via an adaptor (102), to a locking linkage (104) for multiple locking in a vertical and/or horizontal locking region.

16. A locking system according to any of Claims 1 to 15, **characterised in that** the control cam (80) is formed by an oval slot (96) that runs transversely to the direction of travel of the lift slide (18), the slot being provided with a dished recess (98, 100) on each of its long sides.

17. A locking system according to any of Claims 1 to 16, **characterised in that** the engagement member (60) is formed by a drive pin that projects on an end face of a gear (58), the outer periphery of the drive pin moving along the boundary edge (80) of the cut-out (78) during the locking movement.

18. A locking system according to Claim 17, **characterised in that** the drive pin (60) is located, in one stop position, in the control cam (80) in a vertical central plane of the gear (58).

19. A locking system according to any of Claims 1 to 18, **characterised in that** the control cam (80) forms a run-on flank (100) which rises in the direction of lift of the lift slide starting from one stop position of the engagement member (60).

20. A locking system according to any of Claims 1 to 19, **characterised in that** the angular extent passed through by the engagement member (60) during rotation of the key through 360° is less than 250°, preferably approximately 200°

21. A parallel slide assembly (10) consisting of at least one frame-section member with a locking system according to any of the preceding claims, **characterised in that** a locking member (20) is, in a locked position and at least one open locking position of the frame-section member (24), lockable in each case in an associated locking opening (106, 108) of an upper running rail (26) of the parallel slide assembly (10).

22. A parallel slide assembly according to Claim 21, **characterised in that** the locking member (20) is formed by the free end of a locking linkage (104) guided in the direction of the locking movement of the lift slide (18).

## Revendications

1. Système de fermeture, en particulier pour installations à coulisses parallèles (10) formées d'éléments de châssis profilés (24), comprenant un boîtier (12) insérable dans une chambre encastrée (30), un barillet de fermeture (14) qui y est agencé et est verrouillable de préférence des deux côtés, et une transmission par engrenages (16) actionnée par un tour de clé du barillet de fermeture pour actionner au moins un élément de fermeture (20), dans lequel la transmission par engrenages (16) est couplée à l'élément de fermeture par le biais d'un coulisseau (18) commandé par came et il est défini deux positions de butée qui correspondent respectivement à une position de retrait de la clé, lequel coulisseau (18) à déplacement linéaire présente un évidement (78) avec un bord de délimitation périphérique sous la forme d'une came de commande (80) pour l'engagement d'un élément d'engagement (60) côté transmission, **caractérisé en ce que** le coulisseau est un coulisseau de levage (18) et **en ce que** le bord de délimitation périphérique présente une saillie (88), dont les flancs latéraux forment les butées.

2. Système de fermeture selon la revendication 1, **caractérisé en ce que** le coulisseau de levage (18) est aménagé dans un plan de coulisse décalé parallèlement par rapport au plan central du barillet de fermeture (14).

3. Elément de châssis profilé comprenant un système de fermeture selon la revendication 1 ou 2, **caractérisé en ce que** la chambre encastrée (30) est formée par au moins une ouverture transversale d'un élément de châssis profilé (32) et **en ce que** le coulisseau de levage (18) est aménagé dans la zone d'un canal profilé (34) de l'élément de châssis profilé (32).

4. Elément de châssis profilé comprenant un système de fermeture selon l'une quelconque des revendications 1 à 3, **caractérisé en ce que** le barillet de fermeture (14) est aménagé de manière asymétrique par rapport au centre profilé d'un élément de châssis profilé (32), dans lequel un côté frontal du barillet de fermeture (14) se termine à fleur avec un grand côté (36) du châssis pour une mobilité libre de l'élément de châssis profilé (32).

5. Système de fermeture selon l'une quelconque des revendications 1 à 4, **caractérisé en ce que** la transmission par engrenages (16) possède un rapport de transmission formé pour augmenter le couple de rotation appliqué par le tour de clé.

6. Système de fermeture selon l'une quelconque des revendications 1 à 5, **caractérisé en ce que** le barillet de fermeture (14) présente une roue dentée (52) du barillet de fermeture s'engrenant sur une roue dentée (54), de préférence plus petite, de la transmission par engrenages (16) en lieu et place d'un panneton de fermeture.

7. Système de fermeture selon l'une quelconque des revendications 1 à 6, **caractérisé en ce que** la transmission par engrenages (16) présente au moins une paire de roues dentées (56, 58) pour une transmission de mouvement latéralement décalée perpendiculairement à la direction de levage du coulisseau de levage (18).

8. Système de fermeture selon l'une quelconque des revendications 1 à 7, **caractérisé en ce que** la transmission par engrenages (16) est constituée d'une pluralité de roues dentées, de préférence de quatre roues dentées (52, 54, 56, 58), avec des axes de roues parallèles l'un à l'autre.

9. Système de fermeture selon l'une quelconque des revendications 1 à 8, **caractérisé en ce que** le coulisseau de levage est formé par une plaque coulissante (18) protégée d'un déplacement transversal dans un guide linéaire du boîtier (12).

10. Système de fermeture selon l'une quelconque des revendications 1 à 9, **caractérisé en ce que** le coulisseau de levage (18) peut être inséré dans le boîtier (12) en le faisant tourner autour d'un axe vertical, au choix selon deux orientations, dans lesquelles l'élément d'engagement (60) s'engage de différents côtés dans l'évidement (78).

11. Système de fermeture selon l'une quelconque des revendications 1 à 10, **caractérisé en ce que** l'élément de fermeture (20) peut être orienté, de préférence via un raccord à vis (62, 68), au choix dans les deux sens d'un axe de fermeture s'étendant perpendiculairement à la direction de levage du coulisseau de levage (18).

12. Système de fermeture selon l'une quelconque des revendications 1 à 11, **caractérisé en ce que** l'élément de fermeture (20) est aménagé dans un logement (66), de préférence finement denté, du coulisseau de levage (18) de manière ajustable transversalement à la direction de levage.

13. Système de fermeture selon l'une quelconque des revendications 1 à 12, **caractérisé en ce que** l'élément de fermeture est formé par une languette de fermeture (20) faisant saillie transversalement sur le coulisseau de levage (18) et conformée pour s'engager derrière une arête de fermeture (92).

14. Système de fermeture selon la revendication 13, **caractérisé en ce que** la languette de fermeture (20) présente deux crochets de fermeture (94) orientés dans deux sens opposés pour s'engager derrière une arête de fermeture (92).

15. Système de fermeture selon l'une quelconque des revendications 1 à 14, **caractérisé en ce que** le coulisseau de levage (18) est couplé éventuellement via un adaptateur (102) à une tringlerie de fermeture (104) pour un verrouillage multiple dans une zone de fermeture verticale et/ou horizontale.

16. Système de fermeture selon l'une quelconque des revendications 1 à 15, **caractérisé en ce que** la came de commande (80) est formée par un trou oblong ovale (96) s'étendant transversalement à la direction de levage du coulisseau de levage (18), lequel trou est pourvu, sur ses côtés longitudinaux, respectivement, d'un renfoncement en forme de cavité (98, 100).

17. Système de fermeture selon l'une quelconque des revendications 1 à 16, **caractérisé en ce que** l'élément d'engagement (60) est formé par un tenon de commande faisant saillie côté frontal sur une roue dentée (58), qui arrête, côté enveloppe, le bord de délimitation (80) de l'évidement (78) lors du mouvement de fermeture.

18. Système de fermeture selon la revendication 17, **caractérisé en ce que** le tenon de commande (60) est aménagé en position de butée dans la came de commande (80) dans un plan central vertical de la roue dentée (58).

19. Système de fermeture selon l'une quelconque des revendications 1 à 18, **caractérisé en ce que** la came de commande (80), en partant d'une position de butée de l'élément d'engagement (60), forme un flanc de contact (100) montant dans la direction de levage.

20. Système de fermeture selon l'une quelconque des revendications 1 à 19, **caractérisé en ce que** la zone angulaire parcourue par l'élément d'engagement (60) lors d'un tour de clé de 360 ° est inférieure à 250 °, de préférence d'environ 200 °.

21. Installation à coulisses parallèles (10) constituée d'au moins un élément de châssis profilé avec un système de fermeture selon l'une quelconque des revendications précédentes, **caractérisée en ce qu'**un élément de fermeture (20) peut être verrouillé en position coulissante fermée et au moins en position coulissante ouverte de l'élément de châssis profilé (24) dans une ouverture de fermeture respectivement affectée (106, 108) d'un rail de roulement supérieur (26) de l'installation à coulisses parallèles (10).

22. Installation à coulisses parallèles selon la revendication 21, **caractérisée en ce que** l'élément de fermeture (20) est formé par l'extrémité libre d'une barre de fermeture (104) guidée dans la direction de la course de fermeture du coulisseau de levage (18).
